# FASCICULE DE BREVET EUROPEEN

(11) **EP 1 181 450 B1**
(45) Date de publication et mention de la délivrance du brevet: **15.12.2004**
(21) Numéro de dépôt: 00936946.3
(22) Date de dépôt: 26.05.2000
(51) Int. Cl.: F04B 17/00, F04B 19/00, B05B 5/16

(54) **DISPOSITIF DE FORMATION, DE DEPLACEMENT ET DE DIFFUSION DE PETITES QUANTITES CALIBREES DE LIQUIDES**
VORRICHTUNG ZUR ERZEUGUNG, ZUM BEWEGEN UND ZUR VERTEILUNG KLEINER, KONTROLLIERTER FLÜSSIGKEITSMENGEN
DEVICE FOR FORMING, TRANSPORTING AND DIFFUSING SMALL CALIBRATED AMOUNTS OF LIQUID

(30) Priorité: 27.05.1999 FR 9906716
(43) Date de publication de la demande: 27.02.2002
(73) Titulaire: OSMOOZE SA, 26500 Bourg-lès-Valence (FR)
(72) Inventeur: LE PESANT, Jean-Pierre, F-13122 Vantabren (FR); MILLET, Jean-Claude, F-26500 Bourg lès Valence (FR)
(74) Mandataire: Thibault, Jean-Marc
(86) Numéro de dépôt international: PCT/FR2000/001442
(87) Numéro de publication internationale: WO 2000/073655

(56) Documents cités:
- WO-A-97/24528
- WO-A-97/43629
- DE-A- 4 012 268
- DE-C- 4 223 019
- US-A- 3 846 274
- US-A- 5 267 841
- US-A- 5 593 290
- FUHR G ET AL: "MICROFABRICATED ELECTROHYDRODYNAMIC (EHD) PUMPS FOR LIQUIDS OF HIGHER CONDUCTIVITY" JOURNAL OF MICROELECTROMECHANICAL SYSTEMS,US,IEEE INC. NEW YORK, vol. 1, no. 3, 1 septembre 1992 (1992-09-01), pages 141-145, XP000358598 ISSN: 1057-7157
- AHN S -H ET AL: "Fabrication and experiment of a planar micro ion drag pump" SENSORS AND ACTUATORS A,CH,ELSEVIER SEQUOIA S.A., LAUSANNE, vol. 70, no. 1-2, 1 octobre 1998 (1998-10-01), pages 1-5, XP004140104 ISSN: 0924-4247

## Description

### DOMAINE TECHNIQUE :

La présente invention concerne un dispositif de formation et de diffusion de faibles volumes calibrés de liquides, qui seront par commodité désignés dans le texte ci-dessous par le terme général de "gouttes", permettant notamment de produire des gouttes avec un contrôle précis de leur taille et de leur nombre, par exemple pour diffuser des liquides dans l'atmosphère ou vers une surface.

Il existe de nombreux domaines d'activité où il est nécessaire de disposer de quantités contrôlées de liquides pour les appliquer dans l'atmosphère qui entoure les personnes ou dans leur environnement immédiat ou sur leur peau ou à l'intérieur de leur corps. Ces liquides contiennent des principes actifs, ce qui justifie la nécessité de contrôler leur diffusion. Ces principes actifs peuvent être d'ordre olfactif, médicamenteux, phytosanitaire, chimique, biologique, etc.

Il apparaît aussi le besoin d'exploiter un produit liquide sous forme de gouttes, dans les domaines liés à la médecine et au bien-être. Ainsi, dans le cadre de certains traitements, il est diffusé par vaporisation, des principes actifs dans l'atmosphère ou contre une partie du corps d'un patient afin qu'il puisse en ressentir les effets de manière appropriée. De même, il peut être avantageux de délivrer des gouttes calibrées dans un milieu où, après mélange ou dissolution, les principes actifs dont elles sont chargées produisent leur effet.

De même, on diffuse par évaporation ou par vaporisation des produits ayant un effet bénéfique ou agréable, ces produits étant par exemple reconnus pour leurs effets olfactifs (huiles essentielles, parfums, déodorants, etc) ou assainissants (produits anti-insectes, désinfectants, neutralisants, etc).

D'autres domaines d'application concernés par l'invention comprennent, entre autres, l'étude de liquides sous forme de gouttes, le dépôt de liquides sous forme de gouttelettes, l'activation de liquides, etc, dans différents contextes industriels, scientifiques, médicaux ou de la vie quotidienne.

### TECHNIQUE ANTERIEURE :

Il existe diverses techniques de création et de diffusion de gouttes ou de gouttelettes. La plupart reposent sur le principe de l'interaction d'un flux de gaz avec un liquide à partir duquel on souhaite extraire des gouttes. Ce principe est utilisé notamment pour la vaporisation de parfums classiques, les bombes aérosols et les pistolets à peinture.

Bien que simples de mise en oeuvre, ces techniques ne permettent pas de produire des gouttes bien calibrées ou un débit de gouttes contrôlé avec précision. Par ailleurs, les appareils fonctionnant sur le principe d'interaction gaz/liquide ne se prêtent guère à la miniaturisation, notamment en raison de leur approvisionnement en gaz propulseur.

Le document Ahn S.-H. et al. : « Fabrication and experiment of planar micro ion drag pump » Sensors and Actuators A, CH, Elsevier, Vol. 70, n° 1-2, pages 1-5, Lausanne (1998-10-01) décrit :
- un dispositif de diffusion de petits volumes calibrés d'au moins un liquide,
- au moins un chemin de déplacement pour le liquide défini par une série de paires de surfaces rapprochées permettant la retenue et le déplacement du liquide d'une paire de surface à l'autre,
- et des moyens d'application d'un champ électrique entre les paires de surfaces rapprochées pour déplacer le liquide d'une paire de surfaces à l'autre.

Il existe, par ailleurs, des techniques d'éjection de gouttelettes basées sur des phénomènes électromécaniques (tel l'effet piézo-électrique) ou thermiques (telle la vaporisation par des résistances chauffantes, utilisées notamment pour les imprimantes à jet d'encre). Toutefois, les appareils reposant sur ces techniques sont relativement complexes du point de vue mécanique, ne serait-ce que du fait qu'ils utilisent dans de nombreux cas des pièces délicates en mouvement. De plus, la qualité du calibrage obtenu pour les gouttes est souvent donnée par une répartition statistique de taille.

### EXPOSE DE L'INVENTION :

Aussi, la présente invention a-t-elle pour objet un dispositif de dimensions réduites et pouvant être réalisé à faible coût, permettant de produire des gouttes de liquide de manière bien contrôlée.

A cette fin, la présente invention concerne un dispositif de diffusion de petits volumes calibrés ou gouttes d'au moins un liquide, du type comportant :
- au moins un chemin de déplacement pour le liquide défini par une série de paires de surfaces rapprochées permettant la retenue et le déplacement du liquide d'une paire de surface à l'autre,
- et des moyens d'application d'un champ électrique entre les paires de surfaces pour déplacer le liquide d'une paire de surface à l'autre.

Selon l'invention :
- la série de paires de surfaces rapprochées délimitant un chemin de déplacement, coopère pour assurer le stockage du liquide, la formation de gouttes de liquide et le déplacement des gouttes de liquide jusqu'à une sortie dudit chemin, vers un lieu d'exploitation des gouttes,
- les moyens d'application d'un champ électrique appliquent une séquence déterminée de champ électrique entre les paires de surfaces rapprochées, de manière à assurer, à partir du stockage du liquide, la formation et le déplacement des gouttes de liquide jusqu'à la sortie des gouttes.

Selon différents modes de réalisation optionnels, la présente invention permet la mise en oeuvre de l'une ou de plusieurs des caractéristiques suivantes selon les différentes combinaisons techniquement possibles :
- le liquide est un liquide comportant un principe actif destiné notamment à des applications dans la génération d'odeurs, dans les cosmétiques, les traitements médicaux, sanitaires, dans la chimie ou l'analyse médicale ;
- le liquide contient au moins une huile essentielle et/ou phéromone ;
- le dispositif est agencé pour acheminer les petits volumes calibrés vers une zone d'utilisation qui est en relation avec l'extérieur du dispositif ;
- au moins une paire des surfaces rapprochées réalise au moins un réservoir, un plot de séparation et un plot de formation d'un petit volume de liquide, coopérant pour constituer un extracteur de ce petit volume ;
- le réservoir comprend un volume de confinement par des actions capillaires et de tension interfaciale entre deux surfaces rapprochées, au moins un secteur de la périphérie d'une zone de retenue de liquide constituant un moyen formant extracteur et au moins une face de la zone de retenue étant reliée à un moyen d'alimentation ;
- l'extracteur est constitué d'une zone de retenue de liquide, adjacente au réservoir et est réalisé par deux faces parallèles proches de manière à produire des actions capillaires et de tension de surface entre elles, la largeur de cette zone par rapport à l'axe de déplacement de liquide étant substantiellement inférieure à sa longueur et plus substantiellement inférieure à la fois à la largeur du réservoir, auquel elle est reliée d'une part, et aussi à la largeur des surfaces rapprochées du chemin de déplacement des volumes calibrés de liquide auquel elle est reliée, d'autre part ;
- le dispositif est composé d'au moins deux chemins de déplacement permettant d'extraire d'au moins deux réservoirs, des quantités calibrées 1, 2, 3, .., N de liquides et de les acheminer vers au moins un autre chemin interne au dispositif, les quantités calibrées 1 à N n'ayant pas nécessairement le même volume.

Le lieu d'exploitation constitue un lieu d'utilisation du liquide ainsi transféré et peut à ce titre bénéficier de toutes sortes de moyens de traitement actifs ou passifs de la goutte. Ce lieu d'exploitation peut être interne ou externe par rapport au dispositif selon l'invention.

Le dispositif selon la présente invention exploite judicieusement la présence de champs électriques distribués entre la source de liquide et la sortie, d'une part, pour créer une goutte et, d'autre part, pour la conduire vers le lieu d'exploitation par effet diélectrique.

L'invention concerne tous les domaines d'application précités, tels que le dosage et le mélange de liquides, notamment en cosmétique, biologie, pharmacie, médecine, chimie ou phytothérapie, et d'autres industries, réalisant en cela ce que l'on appelle des laboratoires sur puces, connus sous le terme anglo-saxon de "labs on chips".

A titre d'exemple non limitatif, l'invention permet de diffuser une grande variété de liquides contenant des principes actifs odorants, tels que des huiles essentielles qui contiennent des extraits de plantes.

Lorsque les moyens d'application de champ électrique comportent au moins une paire d'électrodes, les électrodes d'une paire d'électrodes peuvent être en vis-à-vis et être polarisées pour créer un champ électrique entre elles, et peuvent présenter par leur séparation, un espace de confinement de liquide sous forme de goutte plus ou moins aplatie. Dans ce cas, une paire d'électrodes constitue un condensateur, avec le liquide comme diélectrique lorsque celui-ci est présent.

Dans les réalisations selon l'invention, le volume (et à un certain degré la forme de la goutte) est déterminé par la géométrie des électrodes en contact avec le liquide. Ainsi, il est possible d'obtenir des gouttes uniformes dont le volume est déterminé de manière précise par le volume constitué de l'entrefer entre électrodes et le périmètre des électrodes de formes symétriques opposées.

De préférence, on utilise plusieurs électrodes ou paires d'électrodes précitées, lesquelles sont disposées de manière à former un chemin de déplacement de goutte, les électrodes ou paires d'électrodes étant commandées en polarisation afin de faire déplacer au moins une goutte de proche en proche vers la sortie.

Pour contrôler la position et l'étalement des gouttes, on peut utiliser séparément ou conjointement, d'une part, des traitements de surface localisés, pour obtenir des effets de tension interfaciale de mouillabilité et de non mouillabilité des surfaces et, d'autre part, des épaisseurs étagées différentes, entre les plots munis d'électrodes et le reste des surfaces des substrats (structures en surélévation dites "mesas").

Un exemple de traitement non-mouillant utilisable selon l'invention est le traitement silane fluoré hydrophobe de type C16-H19-F17-03-Si.

Le volume de la goutte extraite est conditionné essentiellement par les paires d'électrodes de ce chemin qui agissent comme extracteur des gouttes depuis la source du liquide, ces électrodes pouvant être dimensionnées différemment des autres électrodes en fonction de la taille de goutte souhaitée en sortie.

En particulier, l'extracteur peut avantageusement comporter une électrode ou paire d'électrodes sensiblement plus étroite que la ou les autre(s) électrode(s) de déplacement, constituant ainsi un étranglement dans le chemin de déplacement.

Lorsque le dispositif est réalisé par des paires d'électrodes de stockage et/ou de déplacement, chaque paire comprend une première et une deuxième électrodes, la première électrode étant réalisée sur un premier substrat et la deuxième électrode étant réalisée sur un deuxième substrat.

La source peut comprendre des moyens de réserve de liquide comportant une électrode ou une ou plusieurs paires d'électrodes de stockage permettant d'appliquer un champ électrique à cette réserve de liquide.

Les moyens de réserve munis d'électrodes peuvent aussi être associés à un réservoir de plus grand volume qui alimente ces derniers, ce qui permet par exemple de prévoir pour les moyens de réserve munis d'électrodes, une capacité minimale, juste suffisante pour maintenir une charge de liquide à disposition. Ceci a l'avantage de limiter au strict minimum le chemin de déplacement des gouttes dont la fabrication est plus complexe et plus coûteuse, à volume donné, que celle du réservoir de plus grand volume. En effet, le dispositif selon l'invention sera avantageusement réalisé selon des moyens de production collective en micro-électronique, les coûts de revient de tels dispositifs étant directement proportionnels à la surface.

De préférence, ce réservoir est avantageusement sous forme de cartouche ou analogue, amovible ou remplissable.

La sortie des gouttes peut comprendre un orifice configuré pour permettre aux gouttes de couler vers l'extérieur ou pour les laisser s'évaporer au niveau de l'orifice ou pour les soumettre à tout traitement thermique, mécanique, électrique etc, conduisant à leur diffusion.

L'orifice de sortie peut avantageusement comporter une électrode d'électro-osmose. On remarquera que dans ce contexte une électrode ou paire d'électrodes au niveau de la sortie, est aussi désignée électrode de déplacement, étant donné qu'elle participe aussi au transfert en tant que dernier maillon.

Il est à noter que pour certaines applications, la sortie du chemin de déplacement peut être en relation avec une chambre ou une enceinte aménagée à l'intérieur du dispositif et constituant un lieu d'exploitation des gouttes.

Le chemin de déplacement peut être relié à une ou plusieurs sources de liquides. Lorsque plusieurs sources de liquides sont reliées à un même chemin de déplacement, l'une au moins des électrodes ou paires d'électrodes de déplacement est reliée en amont avec une pluralité d'électrodes pouvant chacune transférer une goutte issue d'une source différente.

Cette configuration permet de former une goutte à partir de liquides provenant de sources différentes. Ce mode de réalisation de l'invention permet donc de réaliser des mélanges de plusieurs liquides différents sur une seule goutte ou sur plusieurs gouttes

Pour chaque source de liquide, les moyens d'application de champ électrique qui forment les gouttes élémentaires à partir d'une réserve respective d'un liquide en vue de créer des gouttes de mélange de liquides, peuvent être calibrés indépendamment les uns des autres. De cette manière, il est possible de créer, lors de l'élaboration d'une goutte, un mélange de plusieurs liquides différents, chacun avec un dosage spécifique.

Le dispositif selon un mode de réalisation préféré de l'invention, ayant de préférence une structure sensiblement plane, peut être intégré dans un ensemble mince. La sortie de gouttes peut être ménagée sur une face de l'ensemble ou sur un de ses bords. Dans ce dernier cas, il est possible de prévoir au niveau du dispositif, un orifice de sortie également formé sur la tranche de ce dernier.

### BREVE DESCRIPTION DES DESSINS :

D'autres avantages et caractéristiques de l'invention ressortiront plus clairement de la description qui suit d'un mode de réalisation préféré, donné purement à titre d'exemple non limitatif en référence aux dessins annexés dans lesquels :
La **fig. 1** est une vue en perspective de l'un de deux substrats superposés qui constituent un dispositif de déplacement et de diffusion de gouttes selon un premier mode de réalisation de l'invention.
La **fig. 2** est un schéma simplifié en vue de plan des éléments représentés à la **fig. 1**.
La **fig. 3** est une vue détaillée montrant une structure de superposition d'une paire d'électrodes du dispositif selon le premier mode de réalisation.
La **fig. 4a** est une vue en coupe longitudinale du dispositif assemblé du premier mode de réalisation, selon l'axe IV-IV' de la **fig. 1**.
La **fig. 4b** est une vue en coupe longitudinale du dispositif assemblé selon une variante du premier mode de réalisation, selon l'axe IV-IV' de la **fig.1.**
La **fig. 5** est une vue de plan de l'un des substrats du dispositif diffuseur selon une variante du premier mode de réalisation.
La **fig. 6** est une vue de la variante de la **fig. 5** en coupe longitudinale du dispositif assemblé, selon l'axe VI-VI' de cette figure.
La **fig. 7a** représente schématiquement un dispositif diffuseur permettant de créer des mélanges de liquides selon un deuxième mode de réalisation de l'invention.
La **fig. 7b** représente schématiquement et partiellement un dispositif diffuseur permettant de créer des mélanges de liquides selon un troisième mode de réalisation de l'invention.
La **fig. 8** représente schématiquement un dispositif permettant de créer des mélanges de gouttes et comportant plusieurs sorties.
La **fig. 9** est une illustration schématique d'un ensemble de diffusion de gouttes de liquides intégrant un dispositif diffuseur conforme à la présente invention.
Les **fig. 10a à 10e** représentent schématiquement le processus de déplacement d'une quantité de liquide le long d'un chemin de déplacement conformément à la présente invention.
La **fig. 11a** est une vue en coupe longitudinale d'une partie du dispositif assemblée, selon l'axe IV-IV' de la **fig. 1,** montrant le profil d'une paire d'électrodes selon une première variante de l'invention.
La **fig. 11b** est une vue en coupe longitudinale d'une partie du dispositif assemblée, selon l'axe IV-IV' de la **fig. 1**, montrant le profil d'une paire d'électrodes selon une seconde variante de l'invention.

### MEILLEURE MANIERE DE REALISER L'INVENTION :

Les modes de réalisation conformes à l'invention qui seront décrits mettent en oeuvre des évolutions technologiques dérivées de la micro-électronique, qui permettent de concevoir et de réaliser des dispositifs hybrides fortement intégrés. Ces dispositifs font intervenir à très petite échelle, des phénomènes physiques qui peuvent être commandés et contrôlés localement par une programmation électronique autonome à la fois en termes de fonctionnement et en termes d'énergie.

Les exemples décrits s'adressent en particulier à la formation et au déplacement, par effet diélectrique, de gouttes de liquides contenant des principes actifs. Ces exemples d'application ont pour but de mettre à disposition des utilisateurs qui les emploient de très faibles quantités de liquides actifs qui peuvent être ainsi déposées sur des surfaces ou evaporées dans l'atmosphère, ou diluées dans un milieu liquide ou semi-liquide, par exemple le corps humain. A cette fin, on fait intervenir une combinaison nouvelle de moyens hydrauliques et de moyens électriques.

La formation, le déplacement et l'utilisation de gouttes sont obtenus grâce à une architecture particulière de l'ensemble du dispositif et à des configurations spécifiques des sous-ensembles, notamment des géométries particulières, tant des électrodes que des liaisons fluidiques.

La base du dispositif consiste en des moyens de fractionnement de liquides qui ont la particularité d'extraire d'un plot d'électrodes principal de très petites quantités de liquide, bien calibrées, pour permettre ensuite de les acheminer, par des moyens purement électriques et sans pièces mécaniques en mouvement, vers un lieu d'exploitation ou d'utilisation où elles peuvent être soit directement mises à disposition de l'utilisateur, soit mélangées avec d'autres quantités d'un ou plusieurs liquides contenant d'autres principes actifs, puis être mises à disposition de l'utilisateur, notamment par un orifice de sortie vers l'extérieur du dispositif

La **fig. 1** montre l'un des substrats **2a** (premier substrat) en vue plongeante sur la surface faisant face à l'autre substrat **2b**. Les éléments qui seront décrits relativement à ce substrat **2a** s'appliquent de façon analogue, mais pas nécessairement identique à l'autre substrat.

Le substrat **2a** comporte des plots munis d'électrodes adjacentes **4a, 6a, 8a, 10a, 12a, 14a** situées sur un même plan. Chaque électrode forme (sauf dans les réalisations comportant un plan de potentiel ou de masse commun) un élément d'une paire d'électrodes avec une électrode correspondante **4b, 6b, 8b, 10b, 12b, 14b** du deuxième substrat **2b (fig. 3** et **5)**. La séparation entre deux électrodes d'une même paire d'électrodes est de l'ordre de 5 à 35 microns (mesurée perpendiculairement à leurs plans), une séparation typique étant de l'ordre de 15 microns. De la sorte, chaque paire d'électrodes **4a-4b**,..., **14a-14b** constitue les électrodes (armatures) d'une succession de condensateurs.

Dans un mode de réalisation préféré, les électrodes sont planes et parallèles, mais dans des modes de réalisation plus complexes, elles peuvent avoir une surface courbe, comportant plusieurs niveaux, cylindrique par exemple et/ou former un angle très faible entre elles pour bénéficier d'effets de capillarité.

Comme il sera explicité plus loin, le diélectrique entre les paires d'électrodes à un moment donné est constitué soit par l'environnement ambiant (l'air en l'occurrence), soit par le liquide à extraire ou à déplacer sous forme de gouttes. Bien entendu, le caractère diélectrique du liquide est tel que la présence du liquide entre deux électrodes n'entraîne pas un court circuit entre ces deux électrodes. Dans le cas d'un liquide conducteur électriquement, il peut être prévu d'isoler électriquement les électrodes.

Les dimensions élémentaires des différentes paires d'électrodes **4a-4b,** .... **14-14b** ne sont pas toutes les mêmes pour des raisons données plus loin. Néanmoins, à titre d'ordre de grandeur, les électrodes présentent des côtés de quelques microns à quelques centaines de microns, et même quelques millimètres, des dimensions typiques étant de 25 à 500 microns. Cet exemple n'est nullement limitatif, le nombre de paires d'électrodes et leurs dimensions élémentaires étant choisis en fonction des applications et des conditions d'utilisation.

L'ensemble de ces paires d'électrodes **4a-4b,..., 14a-14b** définit un chemin de déplacement **C** entre une source de liquide **16** et une sortie de gouttes de liquide **18** vers un lieu d'utilisation ou d'exploitation situé au sein même du dispositif ou à l'extérieur du dispositif. Ce chemin de déplacement est ainsi constitué de plots dont le fonctionnement sera décrit plus loin par référence à la **fig.10**.

Dans l'exemple de la **fig. 1,** la source de liquide **16** et la sortie de gouttes de liquide **18** sont confondues avec les première et dernière paires d'électrodes du chemin de déplacement, respectivement **4a-4b** et **14a-14b**.

La séparation entre les bords en regard de deux paires d'électrodes adjacentes est le l'ordre de quelques microns à quelques dizaines de microns, les valeurs typiques se situant entre 5 et 20 microns. La contenance en liquide sous forme de goutte d'une paire d'électrodes est déterminée sensiblement par le produit de sa surface et de la séparation des deux électrodes. On remarque que, dans le cas où il n'y a pas de mélange de gouttes, la taille de la goutte délivrée à la sortie est conditionnée par le processus d'extraction, de la façon suivante : une paire d'électrodes **8a-8b** sur la **fig. 1** coopère avec la paire d'électrodes formant extracteur **6a-6b** adjacente au réservoir **4a-4b** pour former la goutte. Dans ce processus d'extraction de goutte, tout ou partie du liquide contenu dans la paire **6a-6b** est transférée dans la paire **8a-8b** après suppression du potentiel sur **6a-6b.**

Les électrodes d'extraction de cette paire **6a-6b,** dénommées électrodes d'étranglement, sont alors configurées différemment des autres, étant de largeur **L1**, mesurée par rapport à l'axe de déplacement **(fig. 2** et **5),** inférieure à sa longueur et à la largeur **L2** des autres paires d'électrodes en aval et en amont. La paire d'électrodes **6a-6b** constitue ainsi un plot d'étranglement dans le chemin de déplacement, ayant pour fonction de contribuer à la formation des gouttes prélevées à la source.

Par ailleurs, la paire d'électrodes **4a-4b,** dénommées par la suite électrodes de stockage, associée à la source **16** présente une superficie supérieure à celle de toutes les autres paires d'électrodes, afin de disposer entre ces électrodes d'une contenance suffisante pour servir soit de réservoir pour le dispositif, soit de réserve tampon vis-à-vis d'un réservoir principal de liquide de plus grande contenance.

Dans le cas d'une réserve de liquide complètement contrôlée par des électrodes de stockage, la contenance de ces électrodes de stockage **4a-4b** peut être alors particulièrement importante et éventuellement fractionnée en plusieurs paires **4a1-4b1, 4a2-4b2,** etc, pour permettre un vidage progressif de cette réserve.

Comme le montre la **fig. 2**, chaque électrode **4a,** .... **14a,** est reliée indépendamment par une connexion respective **40a, 60a, 80a, 100a, 120a, 140a** à une électronique de commande **20,** qui sera décrite plus loin. Dans les figures, une connexion à une électrode particulière est identifiée à celle-ci en portant le même numéro de repère, ajouté d'un "0". On comprendra que les électrodes **4b, 6b, 8b, 10b, 12b** et **14b** du deuxième substrat **2b** sont également reliées indépendamment à l'électronique de commande **20** par leurs propres connexions respectives (sauf dans les variantes de réalisation selon l'invention, dans lesquelles une, ou plusieurs, ou toutes, ces électrodes du deuxième substrat 2b sont reliées à un même potentiel électrique, par exemple pour constituer un plan de masse).

La **fig. 3** est une vue en perspective coupée d'une portion du dispositif de la **fig. 1,** montrant en détail la structure d'une paire d'électrodes sur les deux substrats assemblés **2a** et **2b** selon un mode de réalisation préféré comportant des structures de type mesa. Bien que cette figure ne montre que la paire d'électrodes **10a** et **10b,** elle s'applique de la même manière à toutes les autres paires d'électrodes **4a-4b,...,14a-14b.**

Dans un mode de réalisation préféré de l'invention, chaque électrode **10a, 10b** (ou au moins l'une des deux) est réalisée sur le sommet plan de deux structures en mesa 22a, 22b formées en surélévation du plan général des substrats 2a, 2b correspondants. On notera que cette structure en surélévation n'est pas strictement indispensable si on peut réaliser des différences de tension interfaciale (mouillabilité) entre l'électrode et le reste du substrat qui l'entoure, mais elle facilite grandement le confinement capillaire du liquide sous forme de goutte **G** retenue entre les électrodes **(fig. 3).**

Par contre, pour faciliter le passage d'une goutte d'un plot à l'autre, il est avantageux que l'ensemble du chemin de déplacement soit sur un même niveau de mesa.

La **fig. 4a** est une vue en coupe longitudinale du dispositif **1** selon l'axe IV-IV' de la **fig. 1** lorsque les deux substrats **2a, 2b** sont assemblés. Les deux substrats **2a, 2b** sont scellés sur leur pourtour par un joint étanche **24** qui entoure notamment l'ensemble des électrodes. Pour permettre l'introduction de liquide depuis l'extérieur du dispositif dans l'espace entre la paire d'électrodes **4a** et **4b** de stockage associée à la source, le substrat **2a** comporte, au niveau de l'électrode **4a** (ou **4b),** un trou de remplissage **26** traversant à la fois ce substrat, la structure en mesa **22a** (ou **22b)** et l'électrode **4a** (ou **4b).**

Dans les cas où le réservoir de liquide n'est pas seulement contrôlé par une ou plusieurs électrodes de type **4a**, le trou **26** se prolonge à l'extérieur par un queusot 28 adapté pour se relier avec un réservoir de liquide contenant par exemple une huile essentielle, un parfum ou un liquide contenant tout autre principe actif

De même, pour permettre la sortie de liquide sous forme de gouttes à partir de l'espace entre la paire d'électrodes **14a** et **14b** en fin de chemin de déplacement, le substrat **2b** (ou **2a)** comporte, au niveau de l'électrode **14b** (ou **14a),** un trou **30** traversant à la fois ce substrat, la structure mesa **22b** (ou **22a)** et l'électrode **14b** (ou **14a)**.

L'embouchure du trou **30** au niveau de la face extérieure du substrat **2b** (ou **2a)** forme un orifice d'évaporation. Il peut également être réalisé pour permettre aux gouttes de s'écouler et de diffuser hors du dispositif **1** par des moyens thermiques, mécaniques, électriques, piézo-électriques, etc. Le liquide sous forme de gouttes peut monter jusqu'à cette embouchure par capillarité dans un conduit de faible section, qui peut être traité mouillant pour faciliter cette capillarité.

La **fig. 4b** est une vue de profil selon l'axe IV-IV' de la **fig. 1** montrant l'embouchure **30** selon une variante du mode de réalisation de la **fig. 4a**. Selon cette variante, l'orifice de sortie **30** présente à son embouchure (face externe) un évasement formant une coupelle **32**. La surface de cette coupelle **32** est mouillante - par un traitement, un enduit ou autre - de façon à faciliter l'étalement du liquide à l'extérieur sur la surface en forme de coupelle **32.**

Dans l'exemple, une électrode d'électro-osmose **31** est intégrée à l'orifice de sortie **30** pour permettre de réguler le taux d'évaporation ou d'écoulement des gouttes. Cette électrode **31** est reliée à l'électronique de commande **20** pour recevoir une tension de polarisation, celle-ci pouvant être éventuellement variable pour obtenir un taux d'évaporation ou d'écoulement réglable. La face extérieure du substrat **2b** (ou **2a)** comporte une nervure **32** autour de l'orifice **30,** permettant de retenir un capuchon **34** de protection de l'orifice. Ce capuchon **34** peut être partiellement ou totalement détachable.

La **fig. 5** est une vue en plan de l'un des substrats **2a** selon une première variante du dispositif **1.** Cette variante diffère du dispositif précédent essentiellement par le fait que la paire d'électrodes **14a** et **14b** au niveau de la sortie est exposée à l'extérieur sur sa tranche. Dans cette configuration, le joint de scellement **24** précité est interrompu au niveau du point de contact avec la portion de la structure de mesa **22a** (ou **22b**) ou se situe la paire d'électrodes **14a-14b.** De cette manière, une goutte de liquide contenue entre ces électrodes **14a-14b** est partiellement exposée à l'atmosphère.

Le taux d'évaporation ou d'écoulement dépend alors de l'importance de cette surface exposée. Dans l'exemple, cette surface exposée est rendue relativement importante par élargissement du chemin de déplacement de gouttes au niveau de la paire d'électrodes **14a** et **14b** définissant la sortie. Autrement dit, la paire d'électrodes **14a-14b** présente une largeur **L3,** mesurée dans le plan des substrats et perpendiculairement à l'axe du chemin de déplacement, supérieure à la largeur **L2** des autres électrodes **(12a-12b, 10a-10b, ...)** du chemin de déplacement qui la précède **(fig. 5)**.

La **fig. 6** est une vue du dispositif **1** en coupe longitudinale selon l'axe VI-VI' de la **fig. 5** avec les deux substrats assemblés, permettant de mieux voir l'exposition d'une goutte **G** sur la tranche. On remarque notamment que l'orifice de sortie **30** est dans ce cas disposé sur la tranche du dispositif de formation et de déplacement de gouttes. Dans cet exemple, il n'est pas prévu d'électrode d'électro-osmose à l'orifice de sortie **30**. Toutefois, il est possible de disposer également une telle électrode dans un autre mode de réalisation de cette variante.

L'invention permet d'utiliser un ou plusieurs dispositifs créateurs de gouttes **1** dans un même ensemble pour diffuser après assemblage, des gouttes de plusieurs liquides différents. Dans ce cas, il est possible de rassembler plusieurs sources de liquides dans un même dispositif diffuseur **1.**

A titre d'exemple, les **fig. 7a** et **7b** sont des vues simplifiées d'une partie du dispositif des **fig. 1** et **2,** montrant les plots d'électrodes **4, 6, 8, 10, 12-1** (correspondant respectivement aux paires d'électrodes **4a-4b, 6a-6b, 8a-8b, 10a-10b, 12a-12b)** plus des plots **12-2, 12-3** et **12-4** (ce dernier correspondant à la paire d'électrodes **14a-14b).**

La construction du dispositif selon cette figure est analogue à celle des **fig. 1** et **2** et des variantes, excepté que le chemin de déplacement (ou chemin de convoyage) des gouttes peut être alimenté par deux ou trois extracteurs de gouttes **6-8, 6'-8'** et **6"- 8"**qui sont eux-mêmes reliés à deux ou trois paires différentes d'électrodes de stockage **4, 4'** et **4",** chacune constituant une réserve de liquide spécifique ou étant associée à une liaison fluidique vers un réservoir de liquide spécifique de plus grand volume.

Le transfert des différents liquides s'effectue par trois paires d'électrodes d'étranglement **6, 6'** et **6"** et des électrodes **8, 8'** et **8"** qui collaborent pour conditionner la formation et le volume de la goutte détachée de la source respective.

On notera les éléments suivants de fonctionnement d'un tel dispositif multiple :
- chaque source de liquide comporte un "injecteur" constitué de paires d'électrodes d'étranglement **6, 6', 6"** et de formation de gouttes **8, 8', 8"** qui lui sont propres et permettent de former des gouttes calibrées de taille adaptée à ce liquide selon l'application ; chaque injecteur alimente le plot du chemin de convoyage avec lequel il est en relation (le plot **8)** ; le convoyage des gouttes peut alors se faire en séquence (successivement les plots **8, 10, 12-1, 12-2, 12-3** et **12-4),** le mélange pouvant être fait en des points du système de convoyage qui dépendent de l'application (et donc pas nécessairement au niveau de l'arrivée d'une goutte supplémentaire sur ce convoyage) ; en d'autres termes, on peut choisir d'avoir un mélange retardé (cas de la **fig. 7b** où le mélange de trois liquides s'effectue respectivement aux plots **8, 10** et **12-2** dans la succession), par exemple jusqu'à ce qu'on ait plusieurs composants réunis ;
- pour mélanger et convoyer deux ou plusieurs gouttes, on utilise des surfaces d'électrodes plus grandes que pour chacune des gouttes de départ, de façon que le volume de confinement et de convoyage soit égal ou légèrement supérieur à la somme des volumes des gouttes qui entrent dans le mélange ; ceci permet aussi de créer des gouttes plus grosses par extraction d'une même source en faisant fonctionner au moins deux fois l'injecteur correspondant avant d'actionner le convoyage en aval de cet injecteur ;
- pour le convoyage des gouttes, il est avantageux d'utiliser des plots de forme allongée, par exemple de forme nettement rectangulaire, de préférence avec un traitement non mouillant, pour faciliter le passage de liquide d'un plot au suivant, par relaxation de périmètre du liquide qui n'est plus soumis au champ électrique dans le plot que l'on veut vider ; en effet, la tension interfaciale du liquide sur une surface non mouillante tend à rendre minimum, c'est-à-dire le plus circulaire possible, le périmètre du volume de liquide entre les électrodes, ce qui rapproche au moins une partie de ce périmètre du bord de l'électrode adjacente sur laquelle on désire transférer le liquide par action diélectrique ; ceci est particulièrement avantageux lorsque les électrodes de convoyage ne sont que partiellement remplies (cas par exemple du convoyage d'une
ou deux gouttes respectivement sur des chemins de déplacement respectivement prévus pour deux ou trois gouttes).

L'électronique de commande **20 (fig. 9)** peut être alors programmée pour sélectionner le transfert de gouttes depuis une source particulière **4, 4'** ou **4",** ou une combinaison de ces sources par application de différences de potentiel depuis celle-ci vers les paires d'électrodes d'étranglement **6, 6', 6",** concernées.

Il est ainsi possible de réaliser avec une grande précision et sans pièce mécanique mobile, des mélanges dosés de liquides en forme de gouttes au sein même du dispositif, avant leur sortie dans l'atmosphère et d'acheminer ces gouttes de mélange vers la sortie **18** réalisant en cela ce que l'on appelle aujourd'hui un "lab on chip", tel que défini ci-dessus.

Dans les exemples qui précèdent, le chemin de déplacement des gouttes assure l'amenée des gouttes par une sortie, vers un lieu d'exploitation ou d'utilisation qui est situé en dehors du dispositif **1**. Bien entendu, le chemin de déplacement des gouttes peut déboucher par une sortie, vers un lieu d'exploitation ou d'utilisation qui est situé à l'intérieur ou au sein même du dispositif, en vue d'une utilisation interne telle qu'une caractérisation ou analyse des gouttes de liquide par un système adapté, associé au dispositif **1**.

Dans l'exemple des **fig. 7a** et **7b,** les électrodes d'étranglement **6, 6'** et **6"** et les électrodes **8, 8'** et **8"** sont respectivement de formes identiques. Cependant, il est possible de prévoir pour ces électrodes des formes et/ou des dimensions différentes pour que chacune transfère vers les électrodes **10, 12, 14,** du chemin de convoyage une quantité spécifique de liquide. On peut alors obtenir un mélange de différents liquides, selon un dosage précis, au sein du dispositif **1** à partir des différentes sources dont le nombre peut être adapté aisément selon les besoins. On peut réaliser ainsi, par exemple, des préparations médicamenteuses, sanitaires, odoriférantes, ou autres de manière bien contrôlée.

Il est, par ailleurs, envisageable d'intégrer dans une même paire de substrats **2a, 2b** plusieurs chemins de déplacement de liquide tels que décrits, chacun étant associé à une ou plusieurs sources de liquide et pouvant converger vers une ou plusieurs sorties communes et/ou des sorties individuelles.

On peut ainsi mélanger une à une des gouttes, soit avant, soit après leur sortie dans l'atmosphère.

On peut aussi utiliser au moins une des sources de liquide et le chemin de déplacement correspondant comme moyen de rinçage interne des autres chemins de déplacement du dispositif, en faisant circuler un liquide adapté à un tel rinçage. On peut souligner que le sens de déplacement des gouttes que l'on a décrit comme allant des réservoirs vers les plots des chemins de déplacement en passant par l'extracteur, peut aussi être inversé. On pourra ainsi recevoir dans un réservoir, un liquide mélangé ou non, qui aura été extrait au préalable du même ou d'un autre réservoir. Ainsi, un liquide de rinçage pourra-t-il être utilisé plusieurs fois et un mélange réactif pourra-t-il être préparé par mélange sur les plots et mis en attente d'utilisation dans un réservoir.

A titre purement indicatif, la **fig. 8** représente schématiquement un dispositif réalisé selon les techniques décrites plus haut par rapport aux **fig. 1** à **7,** qui comporte plusieurs chemins de déplacement de liquide intégrés à une même paire de substrats.

Dans cet exemple schématique, les substrats intègrent trois chemins de déplacement de liquide **C1, C2** et **C3,** chacun menant vers une sortie respective **18-1, 18-2, 18-3** débouchant sur un orifice d'écoulement ou d'évaporation (non représenté).

Chaque chemin de déplacement **C1, C2, C3** comprend un ou plusieurs plots munis d'électrodes d'étranglement et de formation des gouttes, identifiés dans la figure par les chiffres **6** et **8** dans leur numéro de référence, et des plots d'électrodes qui acheminent les gouttes vers les sorties **18-1, 18-2, 18-3,** ces plots étant désignés génériquement **200-1, 200-2, 200-3** pour les chemins respectifs **C1, C2** et **C3**. Le nombre de plots **200-1, 200-2, 200-3** dans les chemins est arbitraire, étant déterminé par exemple en fonction des critères de fabrication et de mise en oeuvre.

Le premier chemin **C1** est alimenté par exemple par trois sources **4-1, 4'-1** et **4" -1** sous forme d'électrodes de stockage, lesquelles peuvent être alimentées par des réservoirs respectifs, comme expliqué précédemment. Chacune de ces trois sources est associée à des plots d'électrodes d'étranglement **6-1, 6 '-1** et **6"-1** et de formation des gouttes **8-1, 8'-1** et **8"-1** qui conditionnent l'extraction de gouttes vers le chemin de déplacement **C1**. On obtient ainsi une variante au fonctionnement de mélange décrit ci-dessus.

Le deuxième chemin C2 permet de réaliser des gouttes à partir de deux sources constituées par les électrodes de stockage **4"-1** et **4-2.** Les électrodes de stockage **4"-1** pouvant être communes aux chemins **C1** et **C2,** et reliées à ce chemin **C2** par le plot d'électrodes d'étranglement **6'-2** et le plot de formation des gouttes **8'-2**. Le chemin **C2** est par ailleurs relié aux électrodes de stockage **4-2** par le plot d'étranglement **6-2** et le plot de formation des gouttes **8-2.** De la sorte, on peut créer sur ce chemin **C2,** au niveau du premier plot de l'ensemble **200-2,** un mélange de liquides de deux sources associées aux électrodes de stockage **4"-1** et **4-2** ou n'extraire des gouttes que de l'une de ces sources.

Le chemin **C3** est relié à une source unique de liquide définie par les électrodes de stockage **4-3**, celles-ci alimentant un plot d'électrodes d'étranglement **6-3** et un plot de formation des gouttes **8-3** qui créent les gouttes transmises ensuite vers la sortie **18-3** par les autres électrodes **200-3** de ce chemin. Plusieurs sorties distinctes pour des liquides venant de réservoirs distincts, qu'il y ait eu mélange ou non, présentent l'intérêt d'une diffusion programmée dans le temps de liquides dont les principes actifs doivent agir de manière séquentielle. C'est par exemple le cas pour un traitement médicamenteux comportant l'association de plusieurs molécules dont l'administration est échelonnée.

La **fig. 9** représente schématiquement un exemple d'intégration du dispositif **1** dans un ensemble autonome de diffusion de gouttes de liquide. L'ensemble est contenu dans un boîtier **36** mince, de dimensions réduites et sensiblement plan. Ce boîtier **36** peut être notamment dimensionné comme une carte de crédit ou une carte à puce, mesurant alors environ 85 millimètres de longueur, 55 millimètres de largeur et 0,2 à 5 millimètres d'épaisseur, éventuellement plus.

Le dispositif de formation et de déplacement de gouttes **1** (dénommé ci-après diffuseur) peut être avantageusement regroupé avec son électronique de commande **20** dans un coin du boîtier **36**. Bien entendu, le boîtier **36** expose à l'extérieur l'orifice de sortie **30** et son système d'obturation par capuchon **32, 34** (l'exemple étant ici basé sur un dispositif représenté aux **fig.1, 2, 4A** et **4B).** Le reste du dispositif **1,** de même que l'électronique de commande **20** et les liaisons de connexion aux électrodes **(40a, 40b, ... 140a, 140b)** sont logés à l'abri à l'intérieur du boîtier **36.**

L'électronique de commande **20** est réalisée sous forme de circuit intégré à partir d'un réseau logique programmable, réalisé en circuit intégré spécifique à l'application (connu sous l'appellation anglo-saxonne de "ASIC", Application Specific Integrated Circuit).

Une alimentation électrique **38**, par exemple une pile "bouton" et une électronique d'élévation de tension **39**, logées dans le boîtier **36** assurent l'alimentation de l'électronique de commande **20** et, par ce biais, celle du diffuseur **1**. On pourra aussi avantageusement utiliser une pile plate à base de polymères qui aura la même surface que le dispositif. Dans l'exemple, le liquide à diffuser est contenu dans un réservoir **42** qui est également intégré à l'intérieur du boîtier **36.** Ce réservoir **42** est relié au dispositif diffuseur **1** par une liaison fluidique interne **44,** celle-ci comprenant le queusot **28** et des moyens de connexion.

Le réservoir **42** peut, dans des variantes de réalisation, se présenter sous forme de cartouche remplissable ou jetable, à l'instar d'une cartouche de stylo, remplie d'un liquide à diffuser (huile essentielle, déodorant, principes actifs biologiques ou médicamenteux, etc).

En variante, le réservoir **42** peut être retenu à l'extérieur du boîtier **36** avec un adaptateur approprié pour assurer son maintien et sa connexion à la liaison fluidique **44**.

On notera que le réservoir **42** peut être omis dans certains modes de réalisation, dès lors qu'une réserve adéquate de liquide peut être retenue entre les électrodes **4a, 4b** de stockage associées à la source.

Une face du boîtier **36** comporte des commandes accessibles par l'utilisateur pour entrer, par l'électronique de commande **20**, divers paramètres de fonctionnement : marche/arrêt, débit de gouttes, choix de liquide ou de mélange de liquides à diffuser à partir des différentes sources (dans le cas de plusieurs réserves ou autres sources de liquide, cf. **fig. 7** et **8),** etc. Un affichage peut éventuellement être prévu pour fournir des indications relatives à ces paramètres.

On comprendra ainsi que la présente invention permet la fabrication de diffuseurs électroniques de très faible poids et dimensions, destinés entre autres aux liquides contenant des principes actifs, notamment des liquides odoriférants, tels que les huiles essentielles ou autres liquides parfumés, des anti-moustiques ou des traitements biologiques ou phytosanitaires, ou d'autres liquides et notamment des applications de phéromones.

De tels diffuseurs autonomes et programmables peuvent être ainsi aisément portés sur soi ou accrochés dans toutes sortes d'endroits.

De plus, le dispositif diffuseur peut avantageusement être réalisé en grande série, et à bas coût par des techniques de fabrication collectives dérivées de celles de la micro-électronique utilisant des substrats en silicium et/ou en verre. Il peut être intégré à un ensemble compact et de faible encombrement, comportant des moyens électroniques de commande et des moyens d'alimentation en liquides, pour former un système hybride ayant des fonctions fluidiques et électroniques.

On décrira maintenant par référence aux **fig. 10a** à **10e,** le processus de transfert d'une quantité de liquide le long d'un chemin de déplacement. Dans l'exemple, un seul chemin de déplacement est représenté. Il comporte six paires d'électrodes adjacentes, chaque paire constituant un plot référencé **P1** à **P6** dans l'ordre de succession sur le chemin de déplacement. Le premier plot **P1** peut correspondre à une paire d'électrodes **4a** et **4b** qui constituent un réservoir. Le dernier plot **P6** peut correspondre à la dernière paire d'électrodes **14a, 14b** associée à la sortie de liquide vers un lieu d'utilisation ou d'exploitation.

L'électronique de commande, dont la réalisation matérielle est à la portée de l'homme du métier, permet par exemple d'appliquer une différence de potentiel sur des électrodes ou paires d'électrodes adjacentes formant les plots **P1-P6** pour assurer le transfert d'une goutte le long d'un chemin de plots.

Ainsi, commençant par les plots **P1** et **P2,** le premier contenant du liquide et l'autre étant vide, lorsqu'une différence de potentiel est appliquée seulement au plot **P2** vide **(fig. 10a)**, le champ électrique ainsi créé attire par effet diélectrique le liquide du plot plein **P1** vers le plot vide **P2** pour le remplir de liquide **(fig. 10b)** et augmenter ainsi sa capacité électrique, ce qui diminue son énergie potentielle, qui est négative, conformément aux lois de la physique. Ensuite, en appliquant une différence de potentiel sur le plot **P2** puis sur le plot **P3 (fig. 10c),** on peut remplir le condensateur correspondant de liquide. En supprimant la différence de potentiel électrique sur le plot **P2** et en maintenant la différence de potentiel sur les plots **P1** et **P3,** on provoque une rupture du liquide **(fig. 10d),** lequel se regroupe préférentiellement sur les plots soumis au champ électrique.

On forme ainsi sur le plot **P3** une goutte détachée, que l'on peut ensuite déplacer du plot **P3** au plot **P4,** comme expliqué ci-dessous.

On notera qu'on obtient le même résultat avec une différence de potentiel non nulle sur le plot **P2,** en adaptant en conséquence les différences de potentiel appliquées sur les plots **P1** et **P3**.

A titre d'exemple non limitatif, la différence de potentiel à appliquer entre les deux électrodes d'une paire d'électrodes est de l'ordre de 40 à 400 volts pour une distance entre deux paires d'électrodes adjacentes de l'ordre de 5 à 35 microns.

En appliquant une différence de potentiel sur le plot **P4** et en la supprimant sur le plot **P3** (ou en la rendant suffisamment faible par rapport à celle appliquée sur le plot **P4),** on déplace la goutte du plot **P3** au plot **P4 (fig. 10e)**. En opérant ainsi successivement sur les plots d'un chemin donné, on déplace la goutte le long de ce chemin, jusqu'à une sortie dudit chemin vers un lieu d'exploitation des gouttes se situant soit à l'extérieur du dispositif, comme indiqué dans les exemples qui précèdent, soit à l'intérieur même du dispositif, en vue d'une utilisation interne au dispositif

L'homme du métier comprendra que ce processus de déplacement de gouttes le long d'un chemin de déplacement peut s'appliquer pour tout type de chemin de déplacement, et notamment pour des chemins de déplacement au sein desquels s'opère un mélange de liquide en provenance de différentes sources, comme décrit par référence aux **fig. 7a, 7b** et **8**.

La présente invention permet de nombreuses variantes au niveau de la technologie de fabrication, de la géométrie des surfaces de contact de liquide, de la configuration de ces surfaces, etc.

A titre d'exemple, la **fig. 11a** est une vue partielle en coupe longitudinale d'un dispositif assemblé selon une première variante de la configuration représentée à la **fig. 1.**

Selon cette première variante, les substrats **2a** et **2b** sont non pas parallèles comme dans le cas de la **fig. 1,** mais légèrement inclinés l'un par rapport à l'autre de manière que leur plans respectifs sous-tendent un angle faible alpha. De la sorte, les faces présentant les paires d'électrodes (seules les paires **4a, 4b** et **6a, 6b** sont représentées) sont elles aussi mutuellement inclinées selon l'angle alpha. Cette inclinaison crée une zone vers un bord **4-1, 6-1** de chaque paire de faces respective **4a, 4b** et **6a, 6b** de plus grand rapprochement relativement au bord opposé **4-2, 6-2.** L'inclinaison permet ainsi au liquide d'être entraîné par capillarité vers la zone de plus grand rapprochement pour une paire de surfaces donnée.

Dans l'exemple, la zone de plus grand rapprochement pour une paire de surfaces donnée se situe au niveau du bord **4-1, 6-1** le plus proche du lieu d'exploitation du liquide déplacé.

La **fig. 11b** est une vue partielle en coupe longitudinale d'un dispositif assemblé selon une deuxième variante de la configuration représentée à la **fig. 1**. Selon cette variante, au moins une paire de faces en vis-à-vis présente plusieurs plans de rapprochement différents entre les faces. Dans l'exemple de la **fig. 11b**, chaque surface de la paire de surfaces comportant respectivement les électrodes **4a, 4b,** comporte un premier plan **4a'** et **4b'** et un deuxième plan **4a"** et **4b".** Les premier et deuxième plans se joignent à une portion du substrat formant une marche **m4**. La configuration de cette marche **m4** fait que le rapprochement **e1** entre les premiers plans **4a'** et **4b'** est inférieur au rapprochement **e2** entre les deuxièmes plans **4a"** et **4b"**. Le plus grand rapprochement **e2** se situe à la partie de la paire de surfaces la plus proche du lieu d'exploitation du liquide. De la sorte, on obtient un effet d'entraînement de liquide par capillarité vers la zone de plus grand rapprochement **e2.** On remarque que les premier et deuxième plans sont parallèles.

Dans l'exemple, la paire de surfaces d'électrodes **4a, 4b** présentant plusieurs plans **4a', 4a"** constitue un réservoir pour le liquide. La configuration permettant d'obtenir une zone de plus grand rapprochement **e2** est alors particulièrement avantageuse car elle permet de transférer à la paire d'électrodes immédiatement en aval (ici la paire d'électrodes **6a, 6b** formant un extracteur) du liquide dans des conditions optimales de capillarité.

Le rapprochement entre la paire d'électrodes immédiatement en aval précitée **6a, 6b** est ici égal au rapprochement **e2**.

Dans l'exemple, chaque surface d'une paire de surfaces portant les électrodes située plus loin en aval **10a, 10b** comporte un seul plan, mais le rapprochement **e3** entre ces surfaces est plus grand que le rapprochement **e2** entre les surfaces de la paire de surfaces portant les électrodes **8a, 8b** immédiatement en amont (marche **m10)**. Cette disposition permet d'effectuer un transfert de liquide entre ces deux paires de surfaces **8a, 8b** et **10a, 10b** par simple effet de capillarité.

D'autres géométries sont envisageables pour les surfaces comportant les électrodes dans le cadre de la présente invention. A titre d'exemple, il est possible de concevoir des électrodes de géométrie cylindrique, le liquide étant contenu et déplacé dans un espace annulaire formé par deux surfaces concentriques.

## Revendications

1. Dispositif de diffusion de petits volumes calibrés ou gouttes (**G**) d'au moins un liquide, du type comportant :
- au moins un chemin de déplacement **(C, C1, C2, C3)** pour le liquide défini par une série de paires de surfaces rapprochées **(4a - 4b, 6a - 6b, ..., 14a - 14b)** permettant la retenue et le déplacement du liquide d'une paire de surfaces à l'autre,
- et des moyens d'application d'un champ électrique entre les paires de surfaces pour déplacer le liquide d'une paire de surfaces à l'autre,
**caractérisé en ce que** :
- la série de paires de surfaces rapprochées **(4a - 4b, 6a - 6b, ..., 14a - 14b)** délimitant au moins un chemin de déplacement, coopère pour constituer de manière adjacente le stockage du liquide, la formation de gouttes de liquide et le déplacement des gouttes de liquide jusqu'à une sortie dudit chemin, vers un lieu d'exploitation des gouttes,
- les moyens d'application d'un champ électrique comprennent une électrode associée à au moins une surface de chaque paire de surfaces rapprochées (**4a - 4b, 6a - 6b,..., 14a - 14b**) et appliquent une séquence déterminée de champ électrique entre les paires de surfaces rapprochées, de manière à assurer, à partir du stockage du liquide, la formation , et le déplacement des gouttes de liquide jusqu'à la sortie des gouttes dudit chemin.

2. Dispositif selon la revendication 1, **caractérisé en ce que** ledit liquide est un liquide comportant un principe actif destiné notamment à des applications dans la génération d'odeurs, dans les cosmétiques, les traitements médicaux, sanitaires, dans la chimie ou l'analyse médicale.

3. Dispositif selon la revendication 2, **caractérisé en ce que** ledit liquide contient au moins une huile essentielle et/ou une phéromone.

4. Dispositif selon la revendication 1, **caractérisé en ce que** la sortie des gouttes du chemin de déplacement est en relation avec l'extérieur du dispositif.

5. Dispositif selon la revendication 1, **caractérisé en ce que** la sortie des gouttes du chemin de déplacement est en relation avec un lieu l'exploitation situé au sein même du dispositif.

6. Dispositif selon la revendication 4, **caractérisé en ce que** la sortie des gouttes est formée par au moins un orifice de mise en relation du dispositif avec l'extérieur **(30),** ledit orifice comportant au moins une électrode d'électro-osmose ou au moins une résistance chauffante, pour accélérer en ces points l'évaporation des liquides.

7. Dispositif selon la revendication 1 ou 6, **caractérisé en ce que** lesdites surfaces **(4a-4b, 6a-6b,** .... **14a-14b)** présentent une mouillabilité contrôlée par des traitements de surface.

8. Dispositif selon l'une quelconque des revendications 1 à 7, **caractérisé en ce que** l'une au moins des deux faces d'une paire de surfaces **(4a-4b, 6a-6b,** ..., **14a-14b)** est portée par une structure sous forme de mesa **(22a, 22b)** formée sur son substrat **(2a, 2b)** respectif, ladite structure sous forme de mesa assurant un rapprochement desdites surfaces relativement aux substrats respectifs, afin que la capillarité maintienne sélectivement le liquide dans les zones où les faces sont les plus proches.

9. Dispositif selon l'une quelconque des revendications 1 à 8, **caractérisé en ce que** les deux faces d'une paire de surfaces **(4a-4b,6a-6b, ....14a-14b)** sont sensiblement parallèles.

10. Dispositif selon l'une quelconque des revendications 1 à 9, **caractérisé en ce que** les deux faces d'une paire de surfaces forment entre elles un petit angle (α), créant ainsi une zone vers un bord desdites faces **(4-1, 6-1)** de plus grand rapprochement relativement au bord opposé **(4-2, 6-2),** permettant ainsi au liquide d'être entraîné par capillarité vers ladite zone de plus grand rapprochement.

11. Dispositif selon la revendication 10, **caractérisé en ce que**, pour une paire de surfaces, ladite zone de plus grand rapprochement se situe au niveau du bord le plus proche du lieu d'exploitation du liquide déplacé.

12. Dispositif selon l'une quelconque des revendications 1 à 9, **caractérisé en ce que** l'une au moins des paires de surfaces rapprochées présente une pluralité de plans **(4a', 4a") ,** de manière à créer une pluralité de rapprochements différents **(e1, e2)** entre ces surfaces rapprochées.

13. Dispositif selon la revendication 12, **caractérisé en ce que** la ou chaque paire d'électrodes présentant une pluralité de plans **(4a', 4a")** est agencée avec le rapprochement le plus important situé en aval par rapport au sens de déplacement du liquide.

14. Dispositif selon l'une quelconque des revendications 1 à 13, **caractérisé en ce qu'**au moins une paire des surfaces rapprochées **(4a, 4b)** réalise au moins un réservoir, un plot de séparation **(6a, 6b)**et un plot **(8a, 8b)** de formation d'un petit volumede liquide, coopérant pour constituer un extracteur de ce petit volume.

15. Dispositif selon la revendication 1 ou 14, **caractérisé en ce que** ledit réservoir **(4a, 4b)** comprend un volume de confinement par des actions capillaires et de tension interfaciale entre deux surfaces rapprochées, au moins un secteur de la périphérie d'une zone de retenue de liquide constituant un moyen formant extracteur et au moins une face de la zone de retenue étant reliée à un moyen d'alimentation de liquide..

16. Dispositif selon la revendication 15, **caractérisé en ce que** l'extracteur est constitué d'une zone de retenue de liquide, adjacente au réservoir et est réalisé par deux faces parallèles proches, de manière à produire des actions capillaires et de tension de surface entre elles, lesdites surfaces étant munies d'électrodes permettant de créer dans cette zone un champ électrique, pour extraire du réservoir **(4a, 4b)** des quantités calibrées de liquide, la largeur de cette zone par rapport à l'axe de déplacement de liquide étant substantiellement inférieure à sa longueur et plus substantiellement inférieure à la fois à la largeur du réservoir, auquel elle est reliée, d'une part, et aussi à la largeur des surfaces rapprochées du chemin de déplacement des volumes calibrés de liquide auquel elle est reliée, d'autre part.

17. Dispositif selon l'une quelconque des revendications 14 à 16, **caractérisé en ce que** le chemin de déplacement **(18-1, 18-2, 18-3)** des quantités calibrées de liquide est constitué d'une zone de retenue de liquide par des actions capillaires et de tension de surface entre deux faces proches, tel que la largeur de cette zone de retenue par rapport à l'axe du chemin de déplacement soit d'une dimension substantiellement supérieure à celle de l'extracteur auquel elle est reliée, les faces formant ladite zone étant munies d'électrodes qui permettent de créer un champ électrique distribuable, permettant de recevoir au moins une quantité calibrée de liquide extraite du réservoir par action de l'extracteur.

18. Dispositif selon l'une quelconque des revendications 1 à 17, **caractérisé en ce qu'**il est composé d'au moins deux chemins de déplacement **(18-1, 18-2)** permettant d'extraire d'au moins deux réservoirs des quantités calibrées 1, 2, 3, .., N de liquides et de les acheminer vers au moins un autre chemin interne au dispositif, les quantités calibrées 1 à N n'ayant pas nécessairement le même volume.

19. Dispositif selon la revendication 1, **caractérisé en ce qu'**au moins un réservoir **(4a, 4b)** peut être mis en communication avec l'extérieur du dispositif pour y faire pénétrer du liquide.

20. Dispositif selon l'une quelconque des revendications 1 à 19, **caractérisé en ce qu'**il comporte au moins deux réservoirs agencés de manière à permettre de réunir et de mélanger les petits volumes calibrés extraits desdits réservoirs et au moins un chemin de déplacement pour les acheminer vers une zone d'utilisation.

21. Dispositif selon l'une quelconque des revendications 1 à 19, **caractérisé en ce que** le ou chaque réservoir et chaque paire de surfaces rapprochés dudit chemin de déplacement sont configurés pour créer une relaxation de périmètre du liquide en l'absence de champ électrique, afin de faciliter le passage de ce liquide d'une paire de surfaces à une autre.

22. Dispositif selon l'une quelconque des revendications 1 à 21, **caractérisé en ce que** l'un au moins des réservoirs contient un liquide de rinçage adapté pour nettoyer le ou les chemin(s) de déplacement des petits volumes calibrés de liquides.

23. Dispositif selon l'une quelconque des revendications 1 à 22, **caractérisé en ce qu'**il est agencé pour être alimenté à partir d'au moins un réservoir (42) extractible, ledit réservoir étant, par exemple, sous forme de cartouche ou analogue.

24. Ensemble de diffusion de liquide sous forme de petits volumes, **caractérisé en ce qu'**il intègre dans un boîtier :
- au moins un dispositif (1) de formation, de déplacement et de diffusion de gouttes selon l'une quelconques des revendications 1 à 23 ;
- une électronique de commande et de génération de potentiels électriques **(39, 46)** pour engendrer de manière programmable des signaux de commande vers les moyens d'application de champ électrique ;
- au moins un réservoir **(4a, 4b)** de liquide à diffuser ;
- une source d'énergie électrique **(38),** constituée par exemple d'une pile ou d'une batterie.

25. Ensemble selon la revendication 24, **caractérisé en ce que** le boîtier est sensiblement plan au format d'une carte à puce ou carte de crédit.

## Patentansprüche

1. Vorrichtung zur Verteilung kleiner kontrollierter Mengen oder Tropfen (G) von mindestens einer Flüssigkeit, umfassend:
- mindestens eine Bewegungsbahn (C, C1, C2, C3) für die Flüssigkeit, die durch eine Reihe von einander angenäherten Flächenpaaren (4a-4b, 6a-6b,..., 14a-14b) definiert ist und das Halten und Bewegen der Flüssigkeit von einem Flächenpaar zum anderen ermöglicht,
- und Mittel zum Anlegen eines elektrischen Feldes zwischen den Flächenpaaren, um die Flüssigkeit von einem Flächenpaar zum anderen zu bewegen,
**dadurch gekennzeichnet, dass**:
- die Reihe von nebeneinander liegenden Flächenpaaren (4a-4b, 6a-6b,..., 14a-14b), die mindestens eine Bewegungsbahn begrenzt, zusammenwirkt, um aneinandergrenzend die Speicherung der Flüssigkeit, die Bildung von Flüssigkeitstropfen und die Bewegung der Flüssigkeitstropfen bis zu einem Ausgang der Bahn an einem Ort der Nutzung der Tropfen sicher zu stellen,
- die Mittel zum Anlegen eines elektrischen Feldes eine Elektrode umfassen, die mit mindestens einer Fläche jedes angenäherten Flächenpaares (4a-4b, 6a-6b,..., 14a-14b) verbunden ist, und eine bestimmte Folge eines elektrischen Feldes zwischen den angenäherten Flächenpaaren anlegen, um aus dem Flüssigkeitsspeicher die Bildung und die Bewegung der Flüssigkeitstropfen bis zum Austritt der Tropfen aus der Bahn sicher zu stellen.

2. Vorrichtung nach Anspruch 1, **dadurch gekennzeichnet, dass** die Flüssigkeit eine Flüssigkeit ist, die ein Hauptaktiv umfasst, das insbesondere für Anwendungen in der Dufterzeugung, in der Kosmetik, medizinischen Behandlung, im Sanitärwesen, in der Chemie oder medizinischen Analyse bestimmt ist.

3. Vorrichtung nach Anspruch 2, **dadurch gekennzeichnet, dass** die Flüssigkeit mindestens ein ätherisches Öl oder ein Pheromon enthält.

4. Vorrichtung nach Anspruch 1, **dadurch gekennzeichnet, dass** der Ausgang der Tropfen aus der Bewegungsbahn mit der Umgebung der Vorrichtung in Verbindung steht.

5. Vorrichtung nach Anspruch 1, **dadurch gekennzeichnet, dass** der Ausgang der Tropfen aus der Bewegungsbahn mit einem Nutzungsort, der sich innerhalb der Vorrichtung selbst befindet, in Verbindung steht.

6. Vorrichtung nach Anspruch 4, **dadurch gekennzeichnet, dass** der Ausgang der Tropfen von mindestens einer Öffnung gebildet ist, die die Vorrichtung mit der Umgebung (30) in Verbindung bringt, wobei diese Öffnung mindestens eine Elektroosmose-Elektrode oder mindestens einen Heizwiderstand umfasst, um an diesen Punkten die Verdampfung der Flüssigkeiten zu beschleunigen.

7. Vorrichtung nach Anspruch 1 oder 6, **dadurch gekennzeichnet, dass** die Flächen (4a-4b, 6a-6b,..., 14a-14b) eine kontrollierte Benetzbarkeit durch Oberflächenbehandlungen aufweisen.

8. Vorrichtung nach einem der Ansprüche 1 bis 7, **dadurch gekennzeichnet, dass** mindestens eine der beiden Flächen eines Flächenpaares (4a-4b, 6a-6b,..., 14a-14b) von einer Struktur in Tafelform (22a, 22b) getragen wird, die auf ihrem jeweiligen Substrat (2a, 2b) ausgebildet ist, wobei die Struktur in Tafelform eine Annäherung der Flächen in Bezug auf die jeweiligen Substrate sicher stellt, damit die Kapillarität selektiv die Flüssigkeit in den Zonen hält, in denen die Flächen einander am nächsten sind.

9. Vorrichtung nach einem der Ansprüche 1 bis 8, **dadurch gekennzeichnet, dass** die beiden Flächen eines Flächenpaares (4a-4b, 6a-6b,..., 14a-14b) parallel sind.

10. Vorrichtung nach einem der Ansprüche 1 bis 9, **dadurch gekennzeichnet, dass** die beiden Flächen eines Flächenpaares zwischen sich einen kleinen Winkel
(α) bilden, der so eine Zone zu einem Rand der Flächen (4-1, 6-1) mit größerer Annäherung zum gegenüberliegenden Rand (4-2, 6-2) erzeugt, was es der Flüssigkeit erlaubt, durch Kapillarität zu der Zone mit größerer Annäherung getrieben zu werden.

11. Vorrichtung nach Anspruch 10, **dadurch gekennzeichnet, dass** für ein Flächenpaar die Zone mit größerer Annäherung auf Höhe des Randes angeordnet ist, der sich am nächsten zum Nutzungsort der bewegten Flüssigkeit befindet.

12. Vorrichtung nach einem der Ansprüche 1 bis 9, **dadurch gekennzeichnet, dass** mindestens eines der angenäherten Flächenpaare eine Vielzahl von Ebenen (4a', 4a") umfasst, um eine Vielzahl von verschiedenen Annäherungen (e1, e2) zwischen diesen angenäherten Flächen zu erzeugen.

13. Vorrichtung nach Anspruch 12, **dadurch gekennzeichnet, dass** das oder jedes Elektrodenpaar, das eine Vielzahl von Ebenen (4a', 4a") aufweist, mit der größten Annäherung, die sich stromabwärts zur Bewegungsrichtung der Flüssigkeit befindet, ausgerichtet ist.

14. Vorrichtung nach einem der Ansprüche 1 bis 13, **dadurch gekennzeichnet, dass** mindestens ein angenähertes Flächenpaar (4a, 4b) mindestens einen Behälter, eine Trennbuchse (6a, 6b) und eine Buchse (8a, 8b) zur Bildung einer kleinen Flüssigkeitsmenge verwirklicht, die zusammenwirken, um ein Extraktionsmittel für diese kleine Menge zu bilden.

15. Vorrichtung nach Anspruch 1 oder 14, **dadurch gekennzeichnet, dass** der Behälter (4a, 4b) eine Einschließungsmenge durch Kapillarwirkung und Oberflächenspannung zwischen zwei angenäherten Flächen umfasst, wobei mindestens ein Sektor der Peripherie einer Flüssigkeitshaltezone ein Mittel, das ein Extraktionsmittel bildet, darstellt und mindestens eine Fläche der Haltezone mit einem Mittel zur Flüssigkeitseinspeisung verbunden ist.

16. Vorrichtung nach Anspruch 15, **dadurch gekennzeichnet, dass** das Extraktionsmittel von einer Flüssigkeitshaltezone, die an den Behälter angrenzt, und von zwei nahen parallelen Flächen gebildet ist, um Kapillarwirkungen und eine Oberflächenspannung zwischen ihnen zu erzeugen, wobei die Flächen mit Elektroden versehen sind, die es ermöglichen, in dieser Zone ein elektrisches Feld zu erzeugen, um aus dem Behälter (4a, 4b) kontrollierte Flüssigkeitsmengen zu extrahieren, wobei die Breite dieser Zone in Bezug auf die Bewegungsachse der Flüssigkeit wesentlich geringer als ihre Länge und gleichzeitig wesentlich geringer als die Breite des Behälters, mit dem sie verbunden ist, einerseits und auch als die Breite der angenäherten Flächen der Bewegungsbahn der kontrollierten Flüssigkeitsmengen, mit der sie verbunden ist, andererseits ist.

17. Vorrichtung nach einem der Ansprüche 14 bis 16, **dadurch gekennzeichnet, dass** die Bewegungsbahn (18-1, 18-2, 18-3) der kontrollierten Flüssigkeitsmengen von einer Flüssigkeitshaltezone durch Kapillarwirkung und Oberflächenspannung zwischen zwei nahen Flächen gebildet ist, wobei die Breite dieser Haltezone in Bezug auf die Achse der Bewegungsbahn von wesentlich größerer Abmessung als jene des Extraktionsmittels, mit dem sie verbunden ist, ist, wobei die Flächen, die diese Zone bilden, mit Elektroden versehen sind, die es ermöglichen, ein verteilbares elektrisches Feld zu erzeugen, das es ermöglicht, mindestens eine kontrollierte Flüssigkeitsmenge zu erhalten, die aus dem Behälter durch den Einsatz des Extraktionsmittels extrahiert wird.

18. Vorrichtung nach einem der Ansprüche 1 bis 17, **dadurch gekennzeichnet, dass** sie aus mindestens zwei Bewegungsbahnen (18-1, 18-2) besteht, die es ermöglichen, aus mindestens zwei Behältern kontrollierte Mengen (1, 2, 3,..., N) von Flüssigkeiten zu extrahieren und sie zu mindestens einer weiteren Bahn innerhalb der Vorrichtung zu befördern, wobei die kontrollierten Mengen (1 bis N) nicht unbedingt dasselbe Volumen aufweisen.

19. Vorrichtung nach Anspruch 1, **dadurch gekennzeichnet, dass** mindestens ein Behälter (4a, 4b) mit der Umgebung der Vorrichtung in Verbindung gebracht werden kann, um in diese Flüssigkeit eindringen zu lassen.

20. Vorrichtung nach einem der Ansprüche 1 bis 19, **dadurch gekennzeichnet, dass** sie mindestens zwei Behälter, die derart angeordnet sind, dass sie es ermöglichen, kleine kontrollierte Mengen, die aus den Behältern extrahiert werden, zu vereinen und zu mischen, und mindestens eine Bewegungsbahn umfasst, um sie zu einer Nutzungszone zu befördern.

21. Vorrichtung nach einem der Ansprüche 1 bis 19, **dadurch gekennzeichnet, dass** der bzw. jeder Behälter und jedes angenäherte Flächenpaar der Bewegungsbahn derart ausgeführt sind, dass sie eine Dehnung des Umfangs der Flüssigkeit bei Nichtvorhandensein eines elektrischen Feldes erzeugen, um den Durchgang dieser Flüssigkeit von einem Flächenpaar zu einem anderen zu erleichtern.

22. Vorrichtung nach einem der Ansprüche 1 bis 21, **dadurch gekennzeichnet, dass** mindestens einer der Behälter eine Spülflüssigkeit enthält, die derart angepasst ist, dass sie die Bewegungsbahn(en) der kleinen kontrollierten Flüssigkeitsmengen reinigt.

23. Vorrichtung nach einem der Ansprüche 1 bis 22, **dadurch gekennzeichnet, dass** sie derart angeordnet ist, dass sie von mindestens einem extrahierbaren Behälter (42) gespeist werden kann, wobei der Behälter beispielsweise in Form einer Patrone oder dergleichen vorhanden ist.

24. Einheit zum Verteilen einer Flüssigkeit in Form von kleinen Mengen, **dadurch gekennzeichnet, dass** sie in einem Gehäuse umfasst:
- mindestens eine Vorrichtung (1) zum Erzeugen, zum Bewegen und zum Verteilen von Tropfen nach einem der Ansprüche 1 bis 23;
- eine Elektronik zum Steuern und Erzeugen von elektrischen Potentialen (39, 46), um auf programmierbare Weise Steuersignale zu den Mitteln zum Anlegen eines elektrischen Feldes zu erzeugen;
- mindestens einen Behälter (4a, 4b) mit zu verteilender Flüssigkeit;
- eine elektrische Energiequelle (38), die beispielsweise von einer Speicherzelle oder einer Batterie gebildet ist.

25. Einheit nach Anspruch 24, **dadurch gekennzeichnet, dass** das Gehäuse im Wesentlichen flach im Format einer Chipkarte oder Kreditkarte ist.

## Claims

1. Device for diffusion of small calibrated volumes or drops (G) of at least one liquid, of the type comprising:
- at least one movement path (C, C1, C2, C3) for the liquid defined by a series of pairs of close surfaces (4a - 4b, 6a - 6b, ...., 14a - 14b) for retaining and moving the liquid from one pair of surfaces to the other,
- and means of applying an electric field between the pairs of surfaces to move the liquid from one pair of surfaces to the other,
**characterised in that**:
- the series of pairs of close surfaces (4a - 4b, 6a - 6b, ...., 14a - 14b) delimiting at least one movement path, cooperates to form adjacent storage of the liquid, formation of liquid drops and movement of liquid drops as far as the exit from the said path, to a location at which the drops are used,
- means of applying an electric field include an electrode associated with at least one surface of each pair of close surfaces (4a - 4b, 6a - 6b, ...., 14a - 14b) and apply a determined electric field sequence between the pairs of close surfaces, so as to form and move liquid drops from the liquid storage until the drops exit from the said path.

2. Device according to claim 1, **characterised in that** the said liquid is a liquid including an active constituent that in particular is used for applications in the generation of odours, in cosmetics, medical treatment, sanitary treatment, and in chemistry or medical analysis.

3. Device according to claim 2, **characterised in that** the said liquid contains at least one essential oil and / or pheromone.

4. Device according to claim 1, **characterised in that** the exit of the drops from the movement path is connected to the outside of the device.

5. Device according to claim 1, **characterised in that** the exit of the drops from the movement path is connected to an operating location located within the device.

6. Device according to claim 4, **characterised in that** the exit of the drops is formed by at least one orifice connecting the device to the outside (30), the said orifice including at least one electro-osmosis electrode or at least one heating resistance, to accelerate evaporation of liquids at these points.

7. Device according to claim 1 or 6, **characterised in that** the wettability of the said surfaces (4a - 4b, 6a - 6b, ...., 14a - 14b) is controlled by surface treatment.

8. Device according to any one of claims 1 to 7, **characterised in that** at least one of the two faces of a pair of surfaces (4a - 4b, 6a - 6b, ...., 14a - 14b) is supported by a mesa-shaped structure (22a, 22b) formed on its corresponding substrate (2a, 2b), the said mesa-shaped structure bringing the said surfaces close to the corresponding substrates, so that capillarity selectively maintains the liquid in areas in which faces are closest.

9. Device according to any one of claims 1 to 8, **characterised in that** the two faces of one pair of surfaces (4a - 4b, 6a - 6b, ... ., 14a - 14b) are approximately parallel.

10. Device according to any one of claims 1 to 9, **characterised in that** the angle (α) between two faces of one pair of surfaces is small, thus creating an area at one edge of the said faces (4-1, 6-1) that is closer than at the opposite edge (4-2, 6-2), thus allowing the liquid to be entrained by capillarity towards the area that is closer.

11. Device according to claim 10, **characterised in that** the said closest area for a pair of surfaces is located at the edge closest to the location at which the displaced liquid is used.

12. Device according to any one of claims 1 to 9, **characterised in that** at least one of the pairs of close surfaces has several planes (4a', 4a") so as to create a large number of different areas with different proximity distances (el, e2) between these close surfaces.

13. Device according to claim 12, **characterised in that** the pair of electrodes or each pair of electrodes with several planes (4a', 4a") is arranged such that the closest point is on the downstream side of the liquid movement direction.

14. Device according to any one of claims 1 to 13, **characterised in that** at least one pair of close surfaces (4a, 4b) forms at least one reservoir, a separation pad (6a, 6b) and a pad (8a, 8b) for the formation of a small liquid volume, working together to form an extractor of this small volume.

15. Device according to claim 1 or 14, **characterised in that** the said reservoir (4a, 4b) has a confinement volume due to capillary and interface tension actions between two close surfaces, at least one sector around the periphery of a liquid retaining zone constituting a means forming an extractor and at least one face of the retaining area being connected to a liquid supply means.

16. Device according to claim 15, **characterised in that** the extractor is formed from a liquid retaining zone adjacent to the reservoir and it is made by two parallel and close faces, so as to produce capillary and surface tension actions between them, the said surfaces being provided with electrodes capable of creating an electric field in this area, to extract calibrated quantities of liquid from the reservoir (4a, 4b), the width of this area transverse to the centreline of the liquid movement being considerably less than its length and even more considerably less than firstly the width of the reservoir to which it is connected, and secondly the width of the close surfaces along the movement path of the liquid calibrated volumes to which it is connected.

17. Device according to any one of claims 14 to 16, **characterised in that** the movement path (18-1, 18-2, 18-3) for calibrated liquid quantities is composed of a liquid retaining area by capillary and surface tension actions between two close faces, such that the width of this retaining area with respect to the centreline of the movement path is substantially larger than the width of the extractor to which it is connected, the faces forming the said area being provided with electrodes that create a distributable electric field, that can contain at least one calibrated quantity of liquid extracted from the reservoir by the action of the extractor.

18. Device according to any one of claims 1 to 17, **characterised in that** it is composed of at least two movement paths (18-1, 18-2) for extracting calibrated quantities 1, 2, 3, ....N of liquids from at least two reservoirs and routing them to at least one other path within the device, the calibrated quantities 1 to N not necessarily having the same volume.

19. Device according to claim 1, **characterised in that** at least one reservoir (4a, 4b) may be connected to the outside of the device to enable liquid to penetrate into it.

20. Device according to any one of claims 1 to 19, **characterised in that** it includes at least two reservoirs arranged so as to combine and mix small calibrated volumes extracted from the said reservoirs and at least one movement path to route them towards a usage area.

21. Device according to any one of claims 1 to 19, **characterised in that** each reservoir and each pair of close surfaces of the said movement path are configured to cause relaxation of the liquid perimeter in the absence of an electric field, in order to facilitate passage of this liquid from one pair of surfaces to another.

22. Device according to any one of claims 1 to 21, **characterised in that** at least one of the reservoirs contains an adapted rinsing liquid to clean the path(s) that move the small calibrated liquid volumes.

23. Device according to any one of claims 1 to 22, **characterised in that** it is arranged such that it is supplied from at least one extractable reservoir (42), for example the said reservoir being in the form of a cartridge or similar shape.

24. Diffusion assembly of Liquid in the form of small volumes, **characterised in that** it includes the following in a casing:
- at least one device (1) for formation, movement and diffusion of drops according to any one of claims 1 to 23;
- electronics (39, 46) for control and generation of electrical potentials, to generate control signals to be sent to electric field application means, in a programmable manner;
- at least one reservoir (4a, 4b) containing the liquid to be diffused;
- an electrical energy source (38), for example composed of a battery.

25. Assembly according to claim 24, **characterised in that** the casing is approximately plane and is the size of a credit card or smart card.
